# EUROPÄISCHE PATENTSCHRIFT

(11) **EP 0 811 106 B1**
(45) Veröffentlichungstag und Bekanntmachung des Hinweises auf die Patenterteilung: **07.07.1999**
(21) Anmeldenummer: 96905690.2
(22) Anmeldetag: 29.02.1996
(51) Int. Cl.: E21B 7/18, E21B 7/28

(54) **VERFAHREN ZUM EINBRINGEN EINES ROHRES IN DAS ERDREICH**
METHOD OF INSERTING A PIPE INTO THE GROUND
PROCEDE DE MISE EN PLACE D'UN TUYAU DANS LE SOL

(30) Priorität: 02.03.1995 DE 19508703
(43) Veröffentlichungstag der Anmeldung: 10.12.1997
(73) Patentinhaber: Schwert, Siegfried, 14165 Berlin (DE)
(72) Erfinder: Schwert, Siegfried, 14165 Berlin (DE)
(74) Vertreter: Pfenning, Meinig & Partner
(86) Internationale Anmeldenummer: DE9600403
(87) Internationale Veröffentlichungsnummer: WO9627067

(56) Entgegenhaltungen:
- EP-A- 0 299 624
- EP-A- 0 306 112
- EP-A- 0 494 408
- DE-A- 3 419 517
- US-A- 5 178 223

## Beschreibung

Die Erfindung betrifft ein Verfahren nach dem Oberbegriff des Anspruchs 1.

Es ist bekannt, Rohre mit Hilfe eines vor dem jeweiligen Rohr angeordneten Spülkopfes horizontal in das Erdreich einzubringen. Der Spülkopf ist mit Hilfe einer Laser-Meßanordnung hydraulisch steuerbar und bestimmt die Richtung des Rohrvorschubs. Das Rohr mit dem aufgesetzten Spülkopf wird von hinten in das Erdreich hineingedrückt. Der Spülkopf bewirkt eine Freispülung des von dem Rohr benötigten Raumes, so daß das Eindringen in das Erdreich erleichtert wird. Dieses bekannte Verfahren hat jedoch verschiedene Nachteile. So müssen die Rohre, um der Druckbeanspruchung zu widerstehen, als spezielle Preßrohre mit einer relativ großen Wandstärke ausgebildet werden. Da die Hydraulikleitungen zum Steuern des Spülkopfes durch das Rohr geführt werden, besteht die Gefahr, daß bei einer Undichtigkeit dieser Leitungen Hydrauliköl in das Rohr gelangt. Wenn das Rohr als Trinkwasserleitung verwendet werden soll, muß es eine Zementauskleidung erhalten. Wenn diese Auskleidung durch Öl verunreinigt wird, ist sie für die Trinkwasserleitung unbrauchbar. Daher müssen die Rohre, wenn sie unter Anwendung dieses bekannten Verfahrens verlegt wurden, erst nach dem Einbringen in das Erdreich mit Zement ausgekleidet werden. Diese Maßnahme ist sehr aufwendig. Schließlich ist der Spülkopf durch die Verwendung der Laser-Meßanordnung und durch die hydraulische Steuervorrichtung kompliziert und daher anfällig sowie mit hohen Herstellungskosten verbunden.

Es ist daher die Aufgabe der vorliegenden Erfindung, das bekannte Verfahren zum Einbringen eines Rohres in das Erdreich zwischen zwei unterhalb der Erdoberfläche liegenden, von dieser aus zugänglichen Gruben, bei dem ein in Bewegungsrichtung vor dem Rohr angeordneter Spülkopf den für das Rohr benötigten Raum mittels einer unter Druck in das Erdreich eingebrachten Spülflüssigkeit freispült und die Spülflüssigkeit mit dem Spülgut entgegen der Bewegungsrichtung durch das Rohr abgeführt wird, so zu verbessern, daß Rohre mit geringerer Wandstärke eingebracht werden können, daß bereits mit einer Zementauskleidung versehene Rohre verlegt werden können und daß das Verfahren insgesamt sehr einfach und kostengünstig durchzuführen ist.

Diese Aufgabe wird erfindungsgemäß gelöst durch die im kennzeichnenden Teil des Anspruchs 1 angegebenen Merkmale. Vorteilhafte Weiterbildungen des erfindungsgemäßen Verfahrens ergeben sich aus den Unteransprüchen.

Dadurch, daß in der geplanten Trasse des einzubringenden Rohres das Erdreich mit einem gesteuerten Pilotgestänge durchbohrt wird und anschließend das Rohr mit dem Spülkopf über das Pilotgestänge oder einen an dieses angehängten Zugstab mittels einer in der einen Grube angeordneten Ziehvorrichtung durch das Erdreich gezogen wird, braucht der Spülkopf nicht gesteuert zu werden und das Rohr, das gegenüber Zugkräften wesentlich widerstandsfähiger ist als gegenüber Druckkräften, kann relativ dünnwandig ausgebildet sein.

Die Erfindung wird im folgenden anhand von in den Figuren dargestellten Ausführungsbeispielen näher erläutert. Es zeigen:
- Fig. 1: eine Darstellung zur Erläuterung des Verfahrensablaufs,
- Fig. 2: die Verbindung zwischen dem Pilotgestänge und dem einzuziehenden Rohr in Schnittdarstellung,
- Fig. 3: den Spülkopf in Schnittdarstellung gemäß einem ersten Ausführungsbeispiel der Erfindung,
- Fig. 4: die Hinteransicht des Spülkopfes nach Fig. 3 und
- Fig. 5: eine schematische Schnittdarstellung des Spülkopfes gemäß einem zweiten Ausführungsbeispiel der Erfindung.

Gemäß Fig. 1 soll ein Rohr 1 von einer Rohrbaugrube 2 zu einer Zielbaugrube 3 durch das dazwischenliegende Erdreich 4 gezogen werden. Dazu wird zunächst ein bekanntes, nicht dargestelltes steuerbares Pilotgestänge von der Rohrbaugrube 2 aus entlang der Trasse, die für das Rohr 1 vorgesehen ist, zur Zielbaugrube 3 vorgeschoben. Das Pilotgestänge hat einen Durchmesser beispielsweise im Bereich von 90 bis 130 mm. Nachdem die Spitze des Pilotgestänges in der Zielbaugrube 3 angekommen ist, wird es mit einer Ziehvorrichtung 5, die eine hydraulisch betriebene Zylinder/Kolbenanordnung aufweisen kann, gekoppelt. An dem noch in die Rohrbaugrube 2 ragenden anderen Ende des Pilotgestänges kann ein Zugelement in Form einer Stange, Kette oder eines Seils befestigt werden, das dann mittels der Ziehvorrichtung 5 zur Zielbaugrube 3 gezogen wird. Wird keine derartige Zugstange verwendet, dann wird ein Kopplungsstück 6 in der Zielbaugrube 3 direkt mit dem Pilotgestänge verbunden; anderenfalls erfolgt diese Verbindung zwischen der Zugstange und dem Kopplungsstück 6. Das Kopplungsstück 6 ist über einen in Fig. 1 nicht näher dargestellten Spülkopf fest mit dem einzuziehenden Rohr 1 verbunden. Durch das Rohr 1 sind Schlauchleitungen 7 und 8 für die Zuund Abfuhr von Spülflüssigkeit zum bzw. vom Spülkopf geführt. Die Spülflüssigkeit, üblicherweise Wasser, wird aus einem Hydranten 9 entnommen und in einen Behälter 10 geleitet. Aus diesem wird es von einer Pumpe 11 entnommen und unter hohem Druck durch die Schlauchleitung 7 zum Spülkopf befördert.

Das von der Spülflüssigkeit im Spülkopf aufgewirbelte Erdreich wird von dieser durch die Schlauchleitung 8 abgeführt und in eine sich längs der Rohrbaugrube 2 erstreckende geneigte Rinne 12 abgelassen, aus der die mit dem Erdreich belastete Spülflüssigkeit in einen Behälter 13 fließt. Aus diesem wird sie mittels einer Pumpe 14 in ein Absetzbecken 15 gepumpt, in welchem sich die mitgeführte Erde absetzt und aus welchem diese sowie die Spülflüssigkeit getrennt entnommen werden können. Die Spülflüssigkeit kann nach einer Filterung in den Behälter 10 zurückgeführt werden, so daß der Verbrauch an Spülflüssigkeit minimiert wird. Die Rinne 12 ist vorzugsweise als selbstspülende Rinne ausgebildet, das heißt an ihrem oberen Rand befinden sich Spüldüsen, die etwaige in der Rinne 12 abgesetzte Erde in den Behälter 13 spülen.

Anstelle der Schlauchleitung 8 kann ein sich statisch selbsttragender Rohrkörper verwendet werden. Das gilt insbesondere dann, wenn bei längeren Rohren 1 zur Verbesserung der Abführung mit Erde versetzten Spülflüssigkeit vom hinteren Ende des Rohres 1 aus eine Vakuumabsaugung erfolgt. Durch die Steifigkeit des selbsttragenden Rohrkörpers wird verhindert, daß er durch den Unterdruck zusammenfällt.

Das Rohr 1 ist auf Rollen 16 gelagert, wobei derartige Rollen vorzugsweise auch seitlich des Rohres 1 angeordnet sind, so daß es beim Einziehen in das Erdreich sowohl in der Höhe als auch seitlich geführt wird.

Da das Rohr 1 beim Vorziehen zum Verdrehen neigt, kann am Ende des Rohres 1 ein radial nach außen vorstehender Ansatz befestigt, vorzugsweise angeschweißt werden, der in eine Längsnut eingreift, so daß sich das Rohr 1 nicht verdrehen kann.

Nach der Ankopplung des Rohres 1 an das Pilotgestänge bzw. das Zugelemenet wird es von der Ziehvorrichtung 5 in das Erdreich 4 eingezogen, wobei gleichzeitig der Spülkopf das Erdreich vor dem Rohr 1 wegspült. Das Rohr 1 kann daher mit relativ geringer Kraft zur Zielbaugrube 3 hin gezogen werden.

Fig. 2 zeigt das Koppelstück 6 in Form eines Ziehsterns, der starr mit dem Spülkopf 17 verbunden ist. Von einem Zuganker 18 (Pilotgestänge oder Zugelement) werden die von der Ziehvorrichtung 5 ausgeübten Zugkräfte über eine Muffe 19 in den Ziehstern 6 und dann in einen Schneidschuh 20 des Spülkopfes 17 übertragen. Der Ziehstern 6 ist vorzugsweise mit sechs Armen ausgestattet, um größere Hindernisse wie Wurzeln und Steine abweisen zu können. Zu diesem Zweck weisen die Arme einen Überschnitt 21 gegenüber dem Schneidschuh 20 auf, um zum Beispiel Wurzeln wegdrücken zu können, ohne daß sich diese auf dem Schneidschuh 20 abstützen können.

Zur Verbesserung und Stabilisierung der Führung des Spülkopfes 17 ist auf dem Zuganker 18 eine Führungshülse 22 mit einem dem Durchmesser der Pilotbohrung entsprechenden Außendurchmesser angeordnet.

In der Spülkammer 23 des Spülkopfes 17 befinden sich ein Steinfanggitter 24 und Leitbleche 25 für die Einleitung der die losgelöste Erde mitführenden Spülflüssigkeit in die Schlauchleitung 8. Es ist vorzugsweise eine Fernsehkamera 26 vorgesehen, mit der das Innere der Spülkammer 23 beobachtet werden kann. Insbesondere soll mit Hilfe der Fernsehkamera 26 festgestellt werden, ob eine Überspülung stattfindet, so daß entsprechende Gegenmaßnahmen getroffen werden können. Um eine einwandfreie Beobachtung durchzuführen, kann es vorteilhaft sein, kurzzeitig anstelle von Spülflüssigkeit Druckluft zuzuführen, die die Spülflüssigkeit aus der Spülkammer 23 drückt und so eine freie Sicht sicherstellt. Hierzu kann eine der noch zu beschreibenden Düsen auf die Vorderseite der Fernsehkamera 26 gerichtet sein, um diese zu säubern.

Die Schlauchleitung 7 ist mit einem äußeren Ringraum 27 des Spülkopfes 17 verbunden (Fig. 3), über den die Spülflüssigkeit zu Düsen 28, 29 und 30 geführt wird. Die Düsen 28 sind radial nach innen, die Düsen 29 radial nach innen unter einem Winkel von 30° nach vorn und die Düsen 30 axial nach vorn gerichtet. Die radialen Düsen 28 dienen bei lockerem Sandboden, der durch den Schneidschuh 20 komprimiert wird, zur Durchmischung dieses Bodens mit der Spülflüssigkeit für den Abtransport über die Schlauchleitung 8. Die schräg angeordneten Düsen 29 legen bei festeren Sandböden einen Hohlraum frei, der den Schneidschuh 20 entlastet. Die Größe dieses Hohlraums kann über den Druck der Spülflüssigkeit eingestellt werden. Die jeweiligen Düsen 28 und 29 sind leicht gegeneinander verschwenkt, so daß deren Spülflüssigkeitsstrahlen nicht in der Mitte der Spülkammer 23 aufeinandertreffen. Hierdurch können die Strahlen über die Mittelachse der Spülkammer 23 hinausgehen und somit eine größere Wirksamkeit entfalten. Die axialen Düsen 30 bewirken bei bindigem Boden einen Vorschnitt, während das Lösen und Vermischen der Erde weitgehend von den Düsen 29 und 28 übernommen wird. Je nach Art des Bodens können die Düsen 30 und gegebenenfalls auch die Düsen 29 geschlossen werden. In der Sohle der Spülkammer 23 befinden sich zwei weitere vom Ringraum 27 ausgehende, radial nach innen gerichtete Düsen 43, die zur Auflockerung des Spülgutes vor dem Einlaßende der Schlauchleitung 8 vorgesehen sind. Damit keine Überspülung vor dem Schneidschuh 20 auftritt, sollten die Düsen 28, 29 und 30 gegenüber der Vorderkante des Schneidschuhs 20 (Ortsbrust) etwa 15 cm zurückversetzt sein. Der Ringraum 27 kann in der Weise geteilt sein, daß den Düsen 28, 29 und 30 je nach Bodenbeschaffenheit getrennt Spülflüssigkeit zugeführt werden kann. Es sind in diesem Fall mehrere Schlauchleitungen 7 oder ein entsprechender Verteiler zwischen der Schlauchleitung 7 und dem Ringraum 27 erforderlich.

Um eine Überspülung zu vermeiden, sollte die auf das Koppelstück 6 ausgeübte Zugkraft gemessen werden, und, wenn die Zugkraft einen vorgegebenen Wert unterschreitet, die Zufuhr von Spülflüssigkeit gedrosselt oder sogar ganz eingestellt werden.

An die Hinterwand 31 des Spülkopfes 17 ist ein ringförmiger Stutzen 32 angeschweißt, der mit dem hinteren Ende der Außenwand des Spülkopfes 17 einen Ringkanal 33 bildet. In diesen Ringkanal kann über eine ebenfalls durch das Rohr 1 geführte Leitung 34 sowie über eine Öffnung 35 im Stutzen 32 Bentonit oder ein anderes Schmiermittel eingebracht werden, das über eine Vielzahl kleiner axialer Öffnungen 36 in den Zwischenraum zwischen dem Rohr 1 und dem Erdreich 4 austritt. Das Schmiermittel setzt die Reibungskraft zwischen Rohr 1 und Erdreich 4 herab und wird daher besonders bei längeren Rohren oder aus mehreren Rohren bestehenden Rohrstrecken oder sehr festem Boden eingesetzt.

Insbesondere bei längeren Rohren 1 oder Rohrstrecken werden diese an den Stutzen 32 angeschweißt oder durch eine Muffen- oder Flanschverbindung am Spülkopf befestigt, um mit dem Spülkopf 17 durch das Erdreich 4 gezogen zu werden. Bei kürzeren Rohren 1, bei denen die zum Einbringen erforderliche Kraft nicht größer als die zulässige Druckkraft des jeweiligen Rohres ist, kann die in den Fign. 2 und 3 gezeigte Konstruktion gewählt werden. Bei dieser wird das Rohr 1 über eine an der Hinterwand 31 angeschweißte Ankermuffe 37, einen in diese eingeschraubten und durch das Rohr 1 geführten Ankerstab 38 und eine hinter dem hinteren Ende des Rohres 1 durch eine Mutter 39 auf dem Ankerstab 38 befestigte Ankerplatte 40 an den Spülkopf 17 angekoppelt. Weiterhin ist hierbei ein Muffenstück 41 mit einer Gummidichtung 42 an den Stutzen 32 angeschweißt, um das Innere des Rohres 1 vor dem Eindringen von Fremdmaterial zu schützen. In diesem Fall wird die Zugkraft der Ziehvorrichtung 5 über den Ankerstab 38 auf die Ankerplatte 40 übertragen, die ihrerseits eine entsprechende Druckkraft auf das Rohr 1 ausübt, um dieses hinter dem Spülkopf 17 durch das Erdreich 4 zu schieben.

Insbesondere beim Einbringen von Trinkwasserrohren ist es sinnvoll, die Schlauchleitungen 7, 8 und 34 sowie etwaige elektrische Leitungen innerhalb des Rohres 1 mit einem zusätzlichen Hüllrohr zu umgeben, um zu vermeiden, daß die in der Regel verschmutzten Leitungen mit der Innenwand des Rohres 1 in Berührung kommen.

Der in Fig. 5 gezeigte Spülkopf dient insbesondere zum Einbringen von Rohren in bindige, d.h. ton- oder lehmhaltige Böden. Bei diesem ist der Ziehstern 6' hinter die Ortsbrust zurückgezogen, so daß aus Düsen 29' und 30' unter hohem Druck austretende Spülflüssigkeit das Erdreich bereits zerteilt, bevor es vom Ziehstern 6' durchschnitten wird. Dadurch werden die Ziehkräfte verringert. Die Düsen 30' sind horizontal nach vorn und die Düsen 29' nach innen und nach vorn gerichtet. In Ziehrichtung hinter dem Ziehstern 6' befindet sich konzentrisch zur Mittelachse des Spülkopfes ein rotierender Düsenkörper 44 mit jeweils mehreren radial nach außen und nach vorn gerichteten Düsen 45 sowie ausschließlich radial nach außen gerichteten Düsen 46. Die aus den Düsen 45 und 46 austretende Spülflüssigkeit wird unter hohem Druck herausgepreßt, so daß das von den stationären Düsen 29' und 30' sowie dem Ziehstern 6' tortenstückartig zerteilte Erdreich innerhalb des Spülkopfes durch die rotierenden Düsen 45 und 46 insgesamt zerkleinert und aufgelockert wird. Aus einem zweiten Zuführungskreislauf gespeiste Düsen 28', die in Längsrichtung zwischen den Düsen 29' und 30' einerseits und den Düsen 45 und 46 andererseits liegen, dienen zur Zuführung einer großen Spülflüssigkeitsmenge unter niedrigem Druck, wodurch eine ausreichende Menge Spülflüssigkeit zur Verfügung gestellt wird, um das gelockerte Erdreich abzutransportieren. Im übrigen ist der Spülkopf nach Fig. 5 entsprechend dem in den Figuren 2 bis 4 dargestellten ausgebildet.

Je nach der Beschaffenheit des Bodens kann der Spülkopf wahlweise auch ohne den Düsenkörper 44 und gegebenenfalls die Düsen 29' und 30' betrieben werden.

Das erfindungsgemäße Verfahren kann nicht nur zum Einziehen von Rohren, sondern auch zum Auswechseln von Rohren mit kleinem Durchmesser (z.B. 100 mm) gegen solche mit großem Durchmesser (z.B. 400 mm) verwendet werden. Hierbei wird der Zuganker 18 durch das auszuwechselnde Rohr mit kleinem Durchmesser geschoben und dann durch eine formschlüssige Verbindung zwischen der Endfläche dieses Rohres und dem Zuganker das Rohr aus dem Erdreich herausgedrückt, während gleichzeitig das neue Rohr mit großem Durchmesser unter Vorschaltung des Spülkopfes herausgezogen wird.

## Patentansprüche

1. Verfahren zum Einbringen eines Rohres in das Erdreich zwischen zwei unterhalb der Erdoberfläche liegenden, von dieser aus zugänglichen Gruben, bei dem ein in Bewegungsrichtung vor dem Rohr angeordneter Spülkopf den für das Rohr benötigten Raum mittels einer unter Druck in das Erdreich eingebrachten Spülflüssigkeit freispült und die Spülflüssigkeit mit dem Spülgut entgegen der Bewegungsrichtung durch das Rohr abgeführt wird,
**dadurch gekennzeichnet,** daß in der geplanten Trasse des einzubringenden Rohres (1) das Erdreich (4) mit einem gesteuerten Pilotgestänge durchbohrt wird und anschließend das Rohr (1) mit dem Spülkopf (17) über das Pilotgestänge oder ein an dieses angehängtes Zugelement mittels einer in der einen Grube (3) angeordneten Ziehvorrichtung (5) durch das Erdreich (4) gezogen wird.

2. Verfahren nach Anspruch 1, dadurch gekennzeichnet, daß durch das Rohr (1) Schlauchleitungen (7,8) für die Zuleitung der Spülflüssigkeit zum Spülkopf (17) sowie für die Ableitung der mit dem Spülgut belasteten Spülflüssigkeit vom Spülkopf (17) geführt sind.

3. Verfahren nach Anspruch 2, dadurch gekennzeichnet, daß die mit dem Spülgut belastete Spülflüssigkeit aus der Schlauchleitung (8) in eine sich unterhalb und längs des Rohres (1) erstreckende Ablaufrinne (12) geleitet wird.

4. Verfahren nach Anspruch 2 oder 3, dadurch gekennzeichnet, daß zumindest die Schlauchleitung (8) für die Ableitung der Spülflüssigkeit als steifer, statisch selbsttragender Rohrkörper ausgebildet ist.

5. Verfahren nach Anspruch 4, dadurch gekennzeichnet, daß die Ableitung der Spülflüssigkeit in der Schlauchleitung (8) durch Vakuumabsaugung unterstützt wird.

6. Verfahren nach Anspruch 3, dadurch gekennzeichnet, daß die Ablaufrinne (12) selbstspülend ist.

7. Verfahren nach einem der Ansprüche 1 bis 6, dadurch gekennzeichnet, daß der noch nicht in das Erdreich (4) eingebrachte Teil des Rohres (1) von seitlich und von unten stützenden Rollen (16) geführt wird.

8. Verfahren nach einem der Ansprüche 3 bis 7, dadurch gekennzeichnet, daß ein am Rohr (1) angebrachter, von diesem radial nach außen vorstehender Ansatz in einer Längsnut geführt wird.

9. Verfahren nach einem der Ansprüche 1 bis 8, dadurch gekennzeichnet, daß der Spülkopf (17) über einen Ziehstern (6) mit einem Zuganker (18) des Pilotgestänges oder Zugelementes gekoppelt ist.

10. Verfahren nach einem der Ansprüche 1 bis 9, dadurch gekennzeichnet, daß der Spülkopf (17) radial nach innen, axial nach vorn und schräg nach innen und vorn gerichtete Düsen (28,30,29) aufweist.

11. Verfahren nach einem der Ansprüche 1 bis 10, dadurch gekennzeichnet, daß zwei Spülflüssigkeits-Zuführungskreise vorgesehen sind, von denen der eine Düsen (29',30',45,46) unter hohem Druck mit einer relativ geringen Flüssigkeitsmenge zum Lockern des Erdreichs speist und der andere Düsen (28') unter niedrigem Druck mit einer relativ großen Flüssigkeitsmenge zum Abführen des gelockerten Erdreichs aufweist.

12. Verfahren nach Anspruch 11, dadurch gekennzeichnet, daß die Düsen des ersten Zuführungskreises aus vorderen, am Spülkopf stationären Düsen (29',30') und aus hinteren, gegenüber dem Spülkopf bewegbaren Düsen (45,46) bestehen.

13. Verfahren nach Anspruch 12, dadurch gekennzeichnet, daß der Wirkungsbereich der vorderen Düsen (29,30') vor dem Ziehstern (6') liegt.

14. Verfahren nach einem der Ansprüche 10 bis 13, dadurch gekennzeichnet, daß die radial und schräg nach innen gerichteten Düsen (28,29) jeweils so gegeneinander verschwenkt sind, daß ihre Strahlen nicht aufeinandertreffen.

15. Verfahren nach einem der Ansprüche 1 bis 14, dadurch gekennzeichnet, daß der Spülkopf (17) mit einer Schmiermittelzuführung (34) verbunden wird und über Öffnungen (36) im Spülkopf (17) Schmiermittel in den Zwischenraum zwischen dem Rohr (1) und dem Erdreich (4) eingebracht wird.

16. Verfahren nach einem der Ansprüche 1 bis 15, dadurch gekennzeichnet, daß das Rohr (1) an den Spülkopf (17) angeschweißt oder durch eine Mufen- oder Flanschverbindung an diesem befestigt wird.

17. Verfahren nach einem der Ansprüche 1 bis 15, dadurch gekennzeichnet, daß ein durch das Rohr (1) geführter Ankerstab (38) am Spülkopf (17) und hinter dem Rohr (1) eine am Rohrende anliegende Ankerplatte (40) am Ankerstab (38) befestigt werden.

18. Verfahren nach Anspruch 17, dadurch gekennzeichnet, daß der offene Rohranfang durch eine diesen übergreifende, am Spülkopf (17) befestigte Muffe (41) gegenüber dem Erdreich (4) abgedichtet wird.

19. Verfahren nach einem der Ansprüche 1 bis 18, dadurch gekennzeichnet, daß das Pilotgestänge oder das Zugelement durch ein aus dem Erdreich zu entfernenden Rohr mit deutlich geringerem Durchmesser als dem des einzubringenden Rohres (1) gezogen wird, daß eine formschlüssige Verbindung zwischen zu entfernendem Rohr und dem Pilotgestänge oder Zugelement hergestellt wird, und daß gleichzeitig das zu entfernende Rohr herausgedrückt und das einzubringende Rohr (1) unter Vorschaltung des Spülkopfes (17) hineingezogen werden.

20. Verfahren nach einem der Ansprüche 1 bis 19, dadurch gekennzeichnet, daß die gebrauchte Spülflüssigkeit nach einer Reinigung erneut verwendet wird.

21. Verfahren nach einem der Ansprüche 1 bis 20, dadurch gekennzeichnet, daß der Spülvorgang durch eine Fernsehkamera (26) beobachtet wird.

22. Verfahren nach Anspruch 21, dadurch gekennzeichnet, daß für die Fernsehbeobachtung die Spülflüssigkeit aus dem Bereich vor der Fernsehkamera (26) herausgedrückt wird.

23. Verfahren nach einem der Ansprüche 1 bis 22, dadurch gekennzeichnet, daß die Zufuhr von Spülflüssigkeit in Abhängigkeit von der von der Ziehvorrichtung (5) ausgeübten Zugkraft gesteuert wird.

24. Verfahren nach einem der Ansprüche 10 bis 23, dadurch gekennzeichnet, daß die Spülflüssigkeit den unterschiedlich gerichteten Düsen (28,29,30) getrennt steuerbar zugeführt wird.

25. Verfahren nach einem der Ansprüche 1 bis 10, dadurch gekennzeichnet, daß die Düsen (28,29,30) gegenüber der Vorderkante des Spülkopfes (17) etwa 15 cm zurückversetzt sind.

26. Verfahren nach einem der Ansprüche 2 bis 25, dadurch gekennzeichnet, daß die durch das Rohr (1) geführten Leitungen (7,8,34) innerhalb des Rohres (1) von einem Hüllrohr umgeben sind.

## Claims

1. Method of inserting a pipe into the ground between two trenches, which lie below ground and are accessible therefrom, in which a flushing head, which is, as seen in the movement direction, arranged in front of the pipe, flushes the space required for the pipe by means of a flushing fluid which is under pressure delivered into the ground, and the flushing fluid is discharged with the flushed material against the movement direction and through the pipe, **characterised in that** in the planned markout of the pipe (1) to be inserted the ground (4) is drilled through by a controlled pilot bar, and thereafter the pipe (1) is pulled with the flushing head (17) through the ground (4) via the pilot bar or another thereto linked pulling element by means of a pulling device (5) arranged in the one trench (3).

2. Method according to Claim 1, **characterised in that** through the pipe (1) are ducted hosepipes (7, 8) for delivery of the flushing fluid to the flushing head (17) and for discharge of flushing fluid including flushed material from the flushing head (17).

3. Method according to Claim 2, **characterised in that** flushing liquid including flushed material is ducted from the hosepipe (8) into a discharge channel (12) which extends below and along the pipe (1).

4. Method according to Claim 2 or 3, **characterised in that** at least the hosepipe (4) for discharging flushing fluid is designed as a stiff, statically self-supporting tubular element.

5. Method according to Claim 4, **characterised in that** the discharge of flushing fluid in the hosepipe (8) is assisted by vacuum suction.

6. Method according to Claim 3, **characterised in that** the discharge channel (12) is self-flushing.

7. Method according to one of Claims 1 to 6, **characterised in that** the portion of the pipe (1) which is not yet inserted into the ground (4) is guided by rollers (16) which are supporting laterally and from below.

8. Method according to one of Claims 3 to 7, **characterised in that** an extension, which is attached to the pipe (1) and protrudes from the latter radially outwards, is guided in a longitudinal groove.

9. Method according to one of Claims 1 to 8, **characterised in that** the flushing head (17) is connected via a pulling star (6) to a pulling anchor (18) of the pilot bar or pulling element.

10. Method according to one of Claims 1 to 9, **characterised in that** the flushing head (17) comprises nozzles (28, 30, 29) which are oriented radially inward, axially toward the front and at a slant toward the inside and front.

11. Method according to one of Claims 1 to 10, **characterised in that** two fluid delivery circuits are provided, of which one feeds nozzles (29', 30', 45, 46) under high pressure with a relatively low volume of fluid for loosening the ground, and the other comprises nozzles (28') under low pressure with a relatively large volume of fluid for discharging loosened ground.

12. Method according to Claim 11, **characterised in that** the nozzles of the first delivery circuit include the front nozzles (29', 30') which are stationary at the flushing head and the rear nozzles (45, 46) which are movable relative to the flushing head.

13. Method according to Claim 12, characterised in that the operational range of the front nozzles (29, 30') lies in front of the pulling star (6').

14. Method according to one of Claims 10 to 13, **characterised in that** the radially and slantingly inward oriented nozzles (28, 29) are respectively pivoted towards each other so that their jets do not coincide with each other.

15. Method according to one of Claims 1 to 14, **characterised in that** the flushing head (17) is connected to a lubricant delivery (34), and a lubricant is delivered via openings (36) in the flushing head (17) into the intermediate space between the pipe (1) and the ground (4).

16. Method according to one of Claims 1 to 15, **characterised in that** the pipe (1) is welded onto the flushing head (17) or attached thereto by a bosshead or flange connection.

17. Method according to one of Claims 1 to 15, **characterised in that** an anchor bar (38), which is ducted through the pipe (1), is mounted onto the flushing head (17), and an anchor plate (40), which abuts the pipe end behind the pipe (1), is mounted onto the anchor bar (38).

18. Method according to Claim 17, **characterised in that** the open beginning of the pipe is sealed from the ground (4) by a bosshead (41), which extends over the beginning of the pipe and is attached to the flushing head (17).

19. Method according to Claim 1 to 18, **characterised in that** the pilot bar or the pulling element is pulled through a pipe which is to be removed from the ground and with clearly lesser diameter than that of the pipe (1) to be inserted, and a flush connection between the pipe to be removed and the pilot bar or pulling element is established, and simultaneously the pipe to be removed is pushed out and the pipe (1) to be inserted is pulled in with the flushing head (17) connected ahead thereof.

20. Method according to one of Claims 1 to 19, **characterised in that** used flushing fluid is re-used after cleansing.

21. Method according to one of Claims 1 to 20, **characterised in that** the rinsing process is observed via a television camera (26).

22. Method according to Claim 21, **characterised in that**, for the purpose of television observation, the flushing fluid is pushed out of the area in front of the television camera (26).

23. Method according to one of Claims 1 to 22, **characterised in that** the delivery of flushing fluid is controlled in dependence of the pulling force exercised by the pulling device (5).

24. Method according to one of Claims 10 to 23, **characterised in that** the flushing fluid is delivered to differently oriented nozzles (28, 29, 30) in a separately controllable manner.

25. Method according to one of Claims 1 to 10, **characterised in that** the nozzles (28, 29, 30) are set back by approximately 15 cm relative to the front edge of the flushing head (17).

26. Method according to one of Claims 2 to 25, **characterised in that** the pipes (7, 8, 34), which are ducted through the pipe (1), are within the pipe (1) encased by a pipe sleeve.

## Revendications

1. Procédé pour introduire dans le sol un tuyau entre deux fosses situées en dessous de la surface du sol et accessibles à partir de celle-ci, dans le cas duquel une tête d'injection, agencée devant le tuyau dans le sens du mouvement, libère par injection l'espace nécessaire pour le tuyau au moyen d'un fluide de rinçage introduit sous pression dans la terre et dans lequel le fluide de rinçage est évacué avec la matière de rinçage à travers le tuyau, en sens opposé du sens de mouvement, ***caractérisé en ce que,*** dans le tracé envisagé du tuyau (1) à introduire, le sol (4) est percé avec une tige pilote commandée et ensuite le tuyau (1) est tiré avec la tête d'injection (17) à travers le sol (4), par l'intermédiaire de la tige pilote ou d'un élément de traction attaché à celle-ci, au moyen d'un dispositif de traction (5) agencé dans une des fosses (3).

2. Procédé suivant la revendication 1, caractérisé en ce que des conduites flexibles (7, 8) sont amenées à travers le tuyau (1) pour l'alimentation du fluide de rinçage vers la tête d'injection (17) ainsi que pour l'évacuation depuis la tête d'injection (17) du fluide de rinçage chargé de la matière de rinçage.

3. Procédé suivant la revendication 2, caractérisé en ce que le fluide de rinçage chargé de la matière de rinçage est conduit depuis la conduite flexible (8) dans une goulotte d'écoulement (12) qui s'étend en dessous et le long du tuyau (1).

4. Procédé suivant la revendication 2 ou 3, caractérisé en ce qu'au moins la conduite flexible (8) pour l'évacuation du fluide de rinçage est réalisée sous la forme d'un corps tubulaire rigide, statiquement autoportant.

5. Procédé suivant la revendication 4, caractérisé en ce que l'évacuation du fluide de rinçage dans la conduite flexible (8) est aidée par une aspiration sous vide.

6. Procédé suivant la revendication 3, caractérisé en ce que la goulotte d'écoulement (12) est à rinçage automatique.

7. Procédé suivant l'une des revendications 1 à 6, caractérisé en ce que la partie du tuyau (1) non encore introduite dans le sol (4) est guidée par des galets (16) s'appuyant sur le côté et sur le dessous.

8. Procédé suivant l'une des revendications 3 à 7, caractérisé en ce qu'un élément rapporté monté sur le tuyau (1) et faisant saillie radialement vers l'extérieur à partir de celui-ci est guidé dans une rainure longitudinale.

9. Procédé suivant l'une des revendications 1 à 8, caractérisé en ce que la tête d'injection (17) est accouplée par une étoile de traction (6) à un tirant d'ancrage (18) de la tige pilote ou de l'élément de traction.

10. Procédé suivant l'une des revendications 1 à 9, caractérisé en ce que la tête d'injection (17) présente des ajutages (28, 30, 29) orientés radialement vers l'intérieur, axialement vers l'avant et en oblique vers l'intérieur et vers l'avant.

11. Procédé suivant l'une des revendications 1 à 10, caractérisé en ce que sont prévus deux circuits d'alimentation en fluide de rinçage dont l'un alimente des ajutages (29', 30', 45, 46) sous une haute pression avec un débit de fluide relativement faible pour ameublir le sol et dont l'autre présente des ajutages (28') à pression faible avec un débit de fluide relativement grand pour l'évacuation du sol ameubli.

12. Procédé suivant la revendication 11, caractérisé en ce que les ajutages du premier circuit d'alimentation sont constitués d'ajutages (29', 30') antérieurs fixes sur la tête d'injection et d'ajutages (45, 46) postérieurs et mobiles par rapport à la tête d'injection.

13. Procédé suivant la revendication 12, caractérisé en ce que la zone d'action des ajutages antérieurs (29, 30') est située devant l'étoile de traction (6').

14. Procédé suivant l'une des revendications 10 à 13, caractérisé en ce que les ajutages (28, 29) orientés radialement et obliquement vers l'intérieur sont chaque fois pivotés l'un par rapport à l'autre de façon à ce que leurs jets ne se touchent pas l'un l'autre.

15. Procédé suivant l'une des revendications 1 à 14, caractérisé en ce que la tête d'injection (17) est reliée à une alimentation en produit de lubrification (34) et en ce qu'un produit de lubrification est introduit par des orifices (36) de la tête d'injection (17) dans l'espace intermédiaire entre le tuyau (1) et le sol (4).

16. Procédé suivant l'une des revendications 1 à 15, caractérisé en ce que le tuyau (1) est soudé à la tête d'injection (17) ou est fixé à celle-ci par une liaison à manchon d'accouplement ou à brides.

17. Procédé suivant l'une des revendications 1 à 15, caractérisé en ce qu'une barre d'ancrage (38) amenée à travers le tuyau (1) est fixée à la tête d'injection (17) et en ce que, derrière le tuyau (1), une plaque d'ancrage (40) appliquée à l'extrémité du tuyau est fixée à la barre d'ancrage (38).

18. Procédé suivant la revendication 17, caractérisé en ce que le début ouvert du tuyau est rendu étanche par rapport au sol (4) par un manchon (41) qui recouvre ce début et qui est fixé à la tête d'injection (17).

19. Procédé suivant l'une des revendications 1 à 18, caractérisé en ce que la tige pilote ou l'élément de traction est tiré à travers un tuyau à enlever du sol, présentant un diamètre nettement inférieur à celui du tuyau (1) à mettre en place, en ce qu'une liaison par la forme est réalisée entre le tuyau à enlever et la tige pilote ou l'élément de traction et en ce que simultanément le tuyau à enlever est repoussé et le tuyau (1) à mettre en place est tiré après avoir placé en amont la tète d'injection (17).

20. Procédé suivant l'une des revendications 1 à 19, caractérisé en ce que le fluide de rinçage utilisé est à nouveau utilisé après une décantation.

21. Procédé suivant l'une des revendications 1 à 20, caractérisé en ce que le processus d'injection est surveillé par une caméra de télévision (26).

22. Procédé suivant la revendication 21, caractérisé en ce que pour la surveillance par caméra de télévision, le fluide de rinçage est pressé hors de la zone devant la caméra de télévision (26).

23. Procédé suivant l'une des revendications 1 à 22, caractérisé en ce que l'alimentation en fluide de rinçage est commandée en fonction de la force de traction exercée par le dispositif de traction (5).

24. Procédé suivant l'une des revendications 10 à 23, caractérisé en ce que le fluide de rinçage est amené d'une manière qui peut être commandée séparément aux ajutages (28, 29, 30) orientés différemment.

25. Procédé suivant l'une des revendications 1 à 10, caractérisé en ce que les ajutages (28, 29, 30) sont décalés vers l'arrière d'approximativement quinze centimètres par rapport au côté antérieur de la tête d'injection (17).

26. Procédé suivant l'une des revendications 2 à 25, caractérisé en ce que les conduites (7, 8, 34) amenées à travers le tuyau (1) sont entourées par une gaine à l'intérieur du tuyau (1).
